# EUROPÄISCHE PATENTSCHRIFT

(11) **EP 0 879 101 B1**
(45) Veröffentlichungstag und Bekanntmachung des Hinweises auf die Patenterteilung: **14.11.2001**
(21) Anmeldenummer: 97901471.9
(22) Anmeldetag: 29.01.1997
(51) Int. Cl.: B21B 45/08

(54) **VERFAHREN ZUM ENTZUNDERN EINES WERKSTÜCKES**
WORKPIECE DESCALING PROCESS
PROCEDE POUR LE DECALAMINAGE D'UNE PIECE

(30) Priorität: 02.02.1996 AT 19596
(43) Veröffentlichungstag der Anmeldung: 25.11.1998
(73) Patentinhaber: VOEST-ALPINE INDUSTRIEANLAGENBAU GMBH, 4020 Linz (AT)
(72) Erfinder: DJUMLIJA, Gerlinde, A-4840 Vöcklabruck (AT); KREMMAIER, Karl, A-4100 Ottensheim (AT); OBERHUMER, Johann, A-4210 Unterweitersdorf (AT); SCHWEIGHOFER, Andreas, A-4060 Leonding (AT); WRULICH, Herwig, A-8740 Zeltweg (AT)
(74) Vertreter: VA TECH Patente GmbH
(86) Internationale Anmeldenummer: AT9700015
(87) Internationale Veröffentlichungsnummer: WO9727955

(56) Entgegenhaltungen:
- EP-A- 0 586 823
- EP-A- 0 640 413
- DE-A- 1 427 555
- DE-A- 2 335 893
- DE-A- 3 125 146
- DE-A- 4 328 303
- FR-A- 1 159 275
- US-A- 4 151 808
- US-A- 5 220 935

## Beschreibung

Die Erfindung betrifft ein Verfahren zum Entzundern eines Werkstückes, insbesondere eines Walzgutes, wobei das Werkstück an einer Rotor-Entzunderungseinrichtung vorbeibewegt.wird und bei dieser mindestens ein Flüssigkeitsstrahl, der um eine die zu entzundernde Oberfläche des Werkstückes schneidende Rotationsachse rotiert, auf die zu entzundernde Oberfläche gespritzt wird, wobei der Flüssigkeitsstrahl intermittierend, d.h. zeitweilig aussetzend, gebildet wird, sowie eine Rotor-Entzunderungseinrichtung zur Durchführung des Verfahrens.

Rotor-Entzunderungseinrichtungen sind beispielsweise aus der DE-A - 43 28 303 oder der EP-A - 0 586 823 oder der DE-A 31 25 146 bekannt. Bei diesen bekannten Rotor-Entzunderungseinrichtungen sind an rotierenden Balken bzw. rotierenden Düsenhaltern Spritzdüsen angeordnet, die gegen die zu entzundernde Werkstückoberfläche gerichtet sind. Die Rotationsachse ist in der Regel senkrecht zur zu entzundernden Werkstückoberfläche ausgerichtet.

Hierbei entstehen je nach der Relativbewegung zwischen dem Werkstück und der rotierenden bzw. den rotierenden Spritzdüsen, welche Relativbewegung von der Bewegung des Werkstückes und der Drehzahl der Düsen abhängt, sowie in Abhängigkeit von der Anzahl der Düsen Flüssigkeits-Beaufschlagungsmuster, die von einzelnen Spritzkurven gebildet werden, die die Form von verschlungenen Radlinien aufweisen. Dadurch bedingt kommt es zur Mehrfachbeaufschlagung ein- und derselben Werkstückoberfläche mit Flüssigkeitsstrahlen. Nachteilig ist der dabei auftretende große Verbrauch an aufgesprühter Flüssigkeit und damit verbunden eine größere Abkühlung des Werkstückes, als es eigentlich für die Entzunderung notwendig wäre.

Aus der EP-A 0 640 413 ist es bekannt, zur Verminderung der Flüssigkeits-Beaufschlagung die Flüssigkeitsstrahlen gegen die Bewegungsrichtung des Werkstückes geneigt auf die Oberfläche des Werkstückes aufzuspritzen. Dies wird gemäß diesem Dokument dadurch verwirklicht, daß der Flüssigkeitsstrahl über jenen Teil seiner Rotationsbewegung abgedeckt wird, in dem er der Forderung, gegen die Bewegungsrichtung des Werkstückes gerichtet zu sein, nicht mehr entspricht. Auch hierbei ist jedoch nach wie vor ein hoher Flüssigkeitsverbrauch gegeben, wenn auch nicht die gesamte Flüssigkeit auf das Werkstück auftrifft.

Rotor-Entzunderungseinrichtungen der eingangs beschriebenen Art sind aus der US-A 5 220 935 und der DE -A 23 55 893 bereits bekannt. Eine Verringerung des Flüssigkeitsbedarfs wird hierbei erreicht, indem der Flüssigkeitsstrahl intermittierend ausgebildet ist. Weiters wird eine Doppelbeaufschlagung von Werkstückoberflächen mit Flüssigkeitsstrahlen und damit eine unnötige Unterkühlung des Walzgutes, insbesondere im Hinblick auf einen nachfolgenden Walzvorgang, vermieden. Diese Ausführungsform ermöglicht jedoch noch keine optimale Entzunderung eines Werkstückes bei minimalem Flüssigkeitsbedarf.

Ein besonderer Effekt der intermittierenden Beaufschlagung mit Flüssigkeitsstrahlen ist darin zu sehen, daß aufgrund der ein- oder mehrmaligen Unterbrechung des Flüssigkeitstrahles Druckspitzen entstehen, die sich als Strahldruckerhöhungen auswirken, wodurch eine wesentliche Verbesserung der Entzunderungswirkung erzielt wird. Die Strahldrücke der Flüssigkeitsstrahlen erreichen Spitzenwerte, die ein Vielfaches der bei konventionellen Verfahren bekannten konstanten Strahldrücke ausmachen. Es entstehen erfindungsgemäß so hohe Auftreffdrücke der Flüssigkeitsstrahlen an der Oberfläche des Werkstückes, daß der Flüssigkeitsdruck beträchtlich abgesenkt werden kann und eine verbesserte Entzunderungswirkung gegeben ist.

Die Erfindung bezweckt die Vermeidung der oben geschilderten Nachteile und Schwierigkeiten und stellt sich die Aufgabe, ein Verfahren sowie eine Einrichtung zur Durchführung des Verfahrens zu schaffen, bei dem der durch die intermittierende Bildung des Flüssigkeitsstrahles hervorgerufene Effekt erhöhter Strahldrücke verstärkt und über die Oberfläche des Werkstückes verteilt wird. Weiters soll eine optimale Entzunderung bei Minimierung des Flüssigkeitsbedarfes ermöglicht werden. Insbesondere soll es möglich sein, nicht nur den Flüssigkeitsbedarf zu senken, sondern auch den Flüssigkeitsdruck zu reduzieren, ohne Einbußen hinsichtlich der Qualität der zu entzundernden Oberflächen hinnehmen zu müssen.

Diese Aufgabe wird erfindungsgemäß dadurch gelöst, daß das Aussetzen der Bildung eines Flüssigkeitsstrahles zwei- oder mehrmals hintereinander, jedoch nur kurzzeitig, d.h. maximal über eine Flüssigkeitsstrahl-Rotation von 10°, vorzugsweise 5°, erfolgt.

Für Werkstücke mit größeren Oberflächen, insbesondere für Walzgut, ist es von Vorteil, wenn mehrere Flüssigkeitsstrahlen gebildet werden, wobei jeweils ein Flüssigkeitsstrahl mittels einer eigenen Düse gebildet wird und während einer Umdrehung jeweils einem eigenen Teilbereich der Oberfläche des zu entzundernden Werkstückes zugeordnet ist.

Hierbei werden zweckmäßig die Flüssigkeitsstrahlen gleichzeitig gebildet.

Eine Rotor-Entzunderungseinrichtung zur Durchführung des erfindungsgemäßen Verfahrens mit einer Flüssigkeitszubringerleitung zu einem Stator und einem gegenüber dem Stator drehbar gelagerten Rotor, der mit mindestens einer Düse zur Bildung eines Flüssigkeitsstrahles versehen ist, ist dadurch gekennzeichnet, daß zwischen dem Rotor und dem Stator eine Unterbrechungseinrichtung, mit der die Flüssigkeitszufuhr zu einer Düse intermittierend durchführbar ist, vorgesehen ist.

Zweckmäßig ist die Unterbrechungseinrichtung von einer gegenüber dem Stator unbeweglich angeordneten Steuerscheibe gebildet, die mit mindestens einer Steueröffnung zwecks zeitlich begrenzten Durchtritts von Flüssigkeit zur Düse versehen ist.

Eine bevorzugte Ausführungsform ist dadurch gekennzeichnet,
- daß die Flüssigkeitszubringerleitung leitungsmäßig in eine am Rotor vorgesehene Flüssigkeitskammer mündet,
- daß der Rotor mit einer die Flüssigkeit zur Düse leitenden Durchlaßöffnung versehen ist,
- daß die Durchlaßöffnung mit einer Mündung in die Flüssigkeitskammer mündet und
- daß die Durchlaßöffnung mittels der Steuerscheibe intermittierend verschließbar und bei deckungsgleicher Lage der Mündung der Durchlaßöffnung mit der Steueröffnung freigegeben ist.

Eine konstruktiv einfache Lösung ist dadurch gekennzeichnet, daß eine Mehrzahl von Durchlaßöffnungen vorgesehen ist und jede Durchlaßöffnung zu jeweils einer Düse des Rotors führt, wobei zumindest zwei Mündungen der Durchlaßöffnungen in jeweils unterschiedlichen Radialabständen von der Rotationsachse des Rotors in die Flüssigkeitskammer münden und die Steuerscheibe jeweils korrespondierend zu einer Mündung einer Durchlaßöffnung mit einer einen Flüssigkeitsdurchtritt von der Flüssigkeitskammer zur Durchlaßöffnung gestattenden Steueröffnung versehen ist.

Hierbei sind zweckmäßig mehrere Steueröffnungen in ein- und demselben Radialabstand von der Rotationsachse des Rotors vorgesehen, wobei vorteilhaft die in ein- und demselben Radialabstand von der Rotationsachse des Rotors angeordneten Steueröffnungen gruppenweise zusammengefaßt sind.

Soll ein Flüssigkeitsstrahl über eine etwas längere Wegstrecke, d.h. nicht nur punktförmig, aufrecht erhalten werden, ist nach einer bevorzugten Ausführungsform eine Steueröffnung als sich in Umfangsrichtung der Steuerscheibe erstreckender Steuer-Schlitz ausgebildet.

Es ist von besonderem Vorteil, wenn die Düsen als Rundstrahldüsen ausgebildet sind. Hierdurch können im Vergleich zu Flachstrahldüsen höhere Strahldrücke erreicht werden, da der Strahl bei Rundstrahldüsen nur minimal aufgeweitet wird.

Die Erfindung ist nachfolgend anhand der Zeichnung an mehreren Ausführungsbeispielen näher erläutert, wobei Fig. 1 einen Schnitt durch eine Rotor-Entzunderungseinrichtung in schematischer Darstellung veranschaulicht, wobei der Schnitt durch die Rotationsachse gelegt ist Fig. 2 zeigt eine Ansicht der Rotor-Entzunderungseinrichtung in Richtung des Pfeiles II.
Fig. 3 zeigt eine Teil-Draufsicht auf den Rotorkopf gemäß der Linie III-III der Fig. 1 und Fig. 4 eine Draufsicht auf eine Steuerscheibe gemäß Pfeil IV der Fig. 1. Fig. 5 veranschaulicht ein Spritzbild auf einem Walzgut, das in Draufsicht dargestellt ist. Fig. 6 veranschaulicht die Verwendung erfindungsgemäßer Rotor-Entzunderungseinrichtungen für besonders breite Werkstücke, wie beispielsweise Stranggußbrammen etc..

Bei einer Rotor-Entzunderungseinrichtung 1 ist in einem Getriebegehäuse 2 ein um eine Rotationsachse 3 drehbar gelagerter Rotor 4 mit seiner Rotorwelle 5 über Lager 6 abgestützt. An der Rotorwelle 5 ist ein Antriebsritzel 7, das mit einem nicht näher dargestellten Rotorantrieb kämmt, befestigt. Am aus dem Getriebegehäuse 2 nach außen ragenden Ende der Rotorwelle 5 ist ein Rotorkopf 8 vorgesehen, der mit sich radial nach außen erstreckenden Konsolen 9 versehen ist, die Spritzdüsen 10 tragen. Gemäß dem dargestellten Ausführungsbeispiel sind zwölf Konsolen 9, die umfangsmäßig um den Rotorkopf 8 gleichmäßig verteilt angeordnet sind, vorgesehen, von denen jeweils eine Konsole 9 mit einer Spritzdüse 10 versehen ist. Die Spritzdüsen 10 sind als Rundstrahldüsen ausgebildet und sind an jeweils einer sich von der Spritzdüse 10 durch die Konsole 9 und den Rotorkopf 8 radial nach innen erstreckenden Durchlaßöffnung 11 leitungsmäßig angeschlossen.

Die Rotorwelle 5 ist hohl ausgebildet und wird im Inneren von einem Hohlrohr 12, den sogenannten Stator, durchsetzt. Dieser Stator 12 ragt mit einem Ende 13 aus dem Getriebegehäuse 2 und ist mit diesem Ende 13 an eine Druckmedium-Zuleitung 14, wie eine Hochdruck-Wasserleitung, angeschlossen. Zwischen dem Stator 12 und der Rotorwelle 5 bzw. dem Rotorkopf 8, der von dem Stator 12 durchragt wird, sind Flüssigkeitsdichtungen 15 vorgesehen. Am durch den Rotorkopf 8 nach außen ragenden Ende 16 des Stators 12 ist eine mit dem Stator 12 fest verbundene Steuerscheibe 17 mit Steueröffnungen 18, 18', 18" befestigt. Sowohl die Steuerscheibe 17 als auch der Stator 12 sind unter Bildung einer Flüssigkeitskammer 19 (Hochdruck-Flüssigkeitskammer) mittels eines am Rotor 8 dicht befestigten Deckels 20 überdeckt.

Wie insbesondere aus Fig. 4 zu ersehen ist, sind die Steueröffnungen 18, 18', 18" der Steuerscheibe in unterschiedlichen Radialabständen r₁, r₂ und r₃ zur Rotationsachse 3 der Rotorwelle 5 vorgesehen, wobei die Radialabstände r₁ bis r₃ so gewählt sind, daß die Steueröffnungen 18 bis 18" jeweils fluchtend zu den rotorinnenseitig vorgesehenen Mündungen 21, 21', 21" der Durchlaßöffnungen 11, die aus Fig. 3 ersichtlich sind, bringbar sind, d.h. daß sich die Durchlaßöffnungen 11 ebenfalls bis zu unterschiedlichen Radialabständen r₁ bis r₃ von der Rotationsachse 3 der Rotorwelle 5 nach innen erstrecken.

Gemäß der in Fig. 4 dargestellten Steuerscheibe 17 sind in ein- und demselben Radialabstand r₁ bis r₃ von der Rotationsachse 3 des Rotors 4 jeweils mehrere Steueröffnungen 18, 18', 18" vorgesehen, die auch, wie in Fig. 4 für die im geringsten Radialabstand r₁ vorgesehenen Durchlaßöffnungen 18" dargestellt, gruppenweise zusammengefaßt sein können. Die Steueröffnungen 18, 18', 18" können aber auch lediglich als Bohrungen ausgeführt sein, so daß bei einer Rotation des Rotorkopfes 8 um die Rotationsachse 3 die innenseitigen Mündungen 21 bis 21" der Durchlaßöffnungen 11 nur jeweils kurzzeitig mit den Steueröffnungen 18, 18', 18" der während der Rotation stillstehenden Steuerscheibe 17 fluchten.

Gemäß Fig. 4 sind die Steueröffnungen 18, 18', 18" als Schlitze ausgebildet, so daß das Fluchten der rotationskopfinnenseitigen Mündungen 21 bis 21" der Durchlaßöffnungen 11 mit den Steuer-Schlitzen 18, 18', 18" über einen längeren Bereich der Rotation gegeben ist.

### Die Funktion der Rotor-Entzunderungseinrichtung 1 ist folgende:

Während ein Werkstück 22 - gemäß Fig. 5 beispielsweise ein gewalztes und noch zu walzendes Blech - mit seiner zu entzundernden Oberfläche 23 in einer Ebene 24 (vgl. Fig. 6) an der Rotor-Entzunderungseinrichtung 1, deren Rotationsachse 3 etwa senkrecht zu dieser Ebene 24 gerichtet ist, vorbeibewegt wird, wird die Flüssigkeitskammer 19 mit der auf die Werkstückoberfläche 23 zu sprühenden Flüssigkeit druckbeaufschlagt und der Rotor 4, d.h. die Rotorwelle 5 mitsamt dem Rotorkopf 8, in Drehung versetzt. Hierdurch gelangen mit Hilfe der Steuerscheibe 17 jeweils unterschiedliche Durchlaßöffnungen 11 mit der Flüssigkeitskammer 19 in leitungsmäßige Verbindung, so daß jeweils ein oder mehrere der Düsen 10 mit Druckflüssigkeit beaufschlagt werden, so daß Flüssigkeitsstrahlen gebildet werden.

Der Flüssigkeitsstrahl wird so lange gebildet, so lange die Steueröffnung 18, 18', 18" mit der entsprechenden Durchlaßöffnung 11 leitungsmäßig verbunden ist. Kommt es zu einer Unterbrechung dieser Verbindung, wird der Flüssigkeitsstrahl unterbrochen, und er wird erst wieder dann gebildet, wenn die nächste Steueröffnung 18, 18', 18" - oder dieselbe Steueröffnung nach einer Rotation um 360° - wiederum mit der Durchlaßöffnung 11 leitungsmäßig verbunden ist. Es kommt somit zu einem zeitweilig aussetzenden Flüssigkeitsstrahl.

Die am Stator 12 unbeweglich befestigte Steuerscheibe 17 bildet somit eine Unterbrechungseinrichtung, mit der die Flüssigkeitszufuhr zu jeweils einer Düse 10 in Intervallen unterbrechbar ist.

Durch entsprechende Anordnung der Steueröffnungen 18, 18', 18" gelingt es, ein Spritzbild, wie es beispielsweise in Fig. 5 dargestellt ist, zu erzeugen. Die kreisbogenähnlichen Linien 25 veranschaulichen das Auftreffen der intermittierend gebildeten Flüssigkeitsstrahlen auf der Werkstückoberfläche 23, während diese gemäß der durch den Pfeil 26 dargestellten Vorschubrichtung an der Rotor-Entzunderungseinrichtung 1 vorbeibewegt wird.

Hierbei wird - bei Verwendung einer Steuerscheibe 17 gemäß Fig. 4 - der äußerste Abschnitt a₃ der kreisbogenähnlichen Linie 25 jeweils von einer Düse 10 beaufschlagt, die durch die Steuer-Schlitze 18 im größten radialen Abstand r₃ von der Rotationsachse 3 des Rotors 4 angeordnet sind.

Zur Mittellinie 27 des Werkstückes 22 hin anschließende Abschnitte a₂ werden von Düsen 10 beaufschlagt, die durch im mittleren Abstand r₂ von der Drehachse 3 angeordnete Steueröffnungen 18' versorgt werden, und die drei mittigen Abschnitte a₁ werden durch die drei eng benachbart angeordneten Steuer-Schlitze 18", die im geringsten Abstand r₁ von der Rotationsachse 3 des Rotors 4 angeordnet sind, gebildet.

Wichtig ist, daß die Kreisbogenabschnitte Fig. 5 a₁ bis a₃ ortsfest sind (bei Null-Vorschub des Werkstückes), d.h. die Position der Abschnitte von a₁ bis a₃ wird, weil die Steuerscheibe stillsteht, nicht in Drehrichtung verändert.

Fig. 6 veranschaulicht die Anordnung mehrerer Rotor-Entzunderungseinrichtungen 1 für große Werkstückoberflächen 23, wie sie beispielsweise bei Brammen oder Breitbändern auftreten.

Die Erfindung beschränkt sich nicht auf das in der Zeichnung dargestellte Ausführungsbeispiel, sondern sie kann in verschiedener Hinsicht modifiziert werden. Beispielsweise können Düsen 10 in unterschiedlichen radialen Abständen von der Rotationsachse 3 des Rotors 4 vorgesehen sein, und es können die Steueröffnungen 18, 18', 18" derart angeordnet sein, daß mehrere Düsen 10 gleichzeitig oder die Düsen 10 einzeln hintereinander intermittierend mit Flüssigkeit beaufschlagt werden.

Gruppen von Düsen können auch unterschiedliche Düsendurchmesser aufweisen oder sie können auch von unterschiedlichen Düsenarten gebildet sein. Hierdurch kann die Wasserbeaufschlagung über den Querschnitt des zu entzundemden Werkstückes konstant gehalten werden.

## Patentansprüche

1. Verfahren zum Entzundern eines Werkstückes (22), insbesondere eines Walzgutes, wobei das Werkstück (22) an einer Rotor-Entzunderungseinrichtung (1) vorbeibewegt wird und bei dieser mindestens ein Flüssigkeitsstrahl, der um eine die zu entzundernde Oberfläche (23) des Werkstückes (22) schneidende Rotationsachse (3) rotiert, auf die zu entzundernde Oberfläche (23) gespritzt wird, wobei der Flüssigkeitsstrahl intermittierend, d.h. zeitweilig aussetzend gebildet wird, **dadurch gekennzeichnet, daß** das Aussetzen der Bildung eines Flüssigkeitsstrahles zwei- oder mehrmals hintereinander, jedoch nur kurzzeitig, d.h. maximal über eine Flüssigkeitsstrahl-Rotation von 10°, vorzugsweise 5°, erfolgt.

2. Verfahren nach Anspruch 1, **dadurch gekennzeichnet, daß** mehrere Flüssigkeitensstrahlen gebildet werden, wobei jeweils ein Flüssigkeitsstrahl mittels einer eigenen Düse (10) gebildet wird und während einer Umdrehung jeweils einem eigenen Teilbereich (a₁, a₂, a₃) der Oberfläche (23) des zu entzundernden Werkstückes (22) zugeordnet ist.

3. Verfahren nach Anspruch 2, **dadurch gekennzeichnet, daß** die Flüssigkeitsstrahlen gleichzeitig gebildet werden.

4. Rotor-Entzunderungseinrichtung zur Durchführung des Verfahrens nach einem der Ansprüche 1 bis 3, mit einer Flüssigkeitszubringerleitung (14) zu einem Stator (12) und einem gegenüber dem Stator (12) drehbar gelagerten Rotor (4), der mit mindestens einer Düse (10) zur Bildung eines Flüssigkeitsstrahles versehen ist, **dadurch gekennzeichnet, daß** zwischen dem Rotor (4) und dem Stator (12) eine Unterbrechungseinrichtung (17), mit der die Flüssigkeitszufuhr zu einer Düse (10) intermittierend durchführbar ist, vorgesehen ist.

5. Einrichtung nach Anspruch 4, **dadurch gekennzeichnet, daß** die Unterbrechungseinrichtung von einer gegenüber dem Stator (12) unbeweglich angeordneten Steuerscheibe (17) gebildet ist, die mit mindestens einer Steueröffnung (18, 18', 18") zwecks zeitlich begrenzten Durchtritts von Flüssigkeit zur Düse (10) versehen ist.

6. Einrichtung nach Anspruch 5, **dadurch gekennzeichnet,**
• **daß** die Flüssigkeitszubringerleitung (14) leitungsmäßig in eine am Rotor (4) vorgesehene Flüssigkeitskammer (19) mündet,
• **daß** der Rotor (4) mit einer die Flüssigkeit zur Düse (10) leitenden Durchlaßöffnung (11) versehen ist,
• **daß** die Durchlaßöffnung (11) mit einer Mündung (21 bis 21") in die Flüssigkeitskammer (19) mündet und
• **daß** die Durchlaßöffnung (11) mittels der Steuerscheibe (17) intermittierend verschließbar und bei deckungsgleicher Lage der Mündung (21) der Durchlaßöffnung (11) mit der Steueröffnung (18, 18', 18") freigegeben ist.

7. Einrichtung nach Anspruch 6, **dadurch gekennzeichnet, daß** eine Mehrzahl von Durchlaßöffnungen (18, 18 ', 18") vorgesehen ist und jede Durchlaßöffnung (18, 18', 18") zu jeweils einer Düse (10) des Rotors (4) fuhrt, wobei zumindest zwei Mündungen (21) der Durchlaßöffnungen (18, 18', 18") in jeweils unterschiedlichen Radialabständen (r₁, r₂, r₃) von der Rotationsachse (3) des Rotors (4) in die Flüssigkeitskammer (19) münden und die Steuerscheibe (17) jeweils korrespondierend zu einer Mündung (21) einer Durchlaßöffnung (11) mit einer einen Flüssigkeitsdurchtritt von der Flüssigkeitskammer zur Durchlaßöffnung gestattenden Steueröffnung (18, 18', 18") versehen ist.

8. Einrichtung nach Anspruch 7, **dadurch gekennzeichnet, daß** mehrere Steueröffnungen (18, 18', 18") in ein- und demselben Radialabstand (r₁, r₂, r₃) von der Rotationsachse (3) des Rotors (4) vorgesehen sind.

9. Einrichtung nach Anspruch 8, **dadurch gekennzeichnet, daß** die in ein- und demselben Radialabstand (r₁, r₂, r₃) von der Rotationsachse (3) des Rotors (4) angeordneten . Steueröffnungen (18, 18', 18") gruppenweise zusammengefaßt sind.

10. Einrichtung nach einem der Ansprüche 5 bis 9, **dadurch gekennzeichnet, daß** eine Steueröffnung (18, 18', 18") als sich in Umfangsrichtung der Steuerscheibe (17) erstreckender Steuer-Schlitz ausgebildet ist (Fig. 4).

11. Einrichtung nach einem der Ansprüche 4 bis 10, **dadurch gekennzeichnet, daß** die Düsen (10) als Rundstrahldüsen ausgebildet sind.

## Claims

1. Method for descaling a workpiece (22), in particular a rolled product, the workpiece (22) being moved past a rotor descaling device (1) and, at this device, at least one jet of liquid, which rotates about an axis of rotation (3) which intersects that surface (23) of the workpiece (22) which is to be descaled, being sprayed onto the surface (23) which is to be descaled, the jet of liquid being formed intermittently, i.e. in such a way that it stops from time to time, **characterized in that** the formation of a jet of liquid is stopped two or more times in succession, but only for a short time, i.e. for a liquid jet rotation of at most 10°, preferably 5°.

2. Method according to Claim 1, **characterized in that** a plurality of jets of liquid are formed, in each case one jet of liquid being formed by means of a dedicated nozzle (10) and, during a revolution, being assigned to in each case a dedicated partial region (a₁, a₂, a₃) of the surface (23) of the workpiece (22) which is to be descaled.

3. Method according to Claim 2, **characterized in that** the jets of liquid are formed simultaneously.

4. Rotor descaling device for carrying out the method according to one of Claims 1 to 3, having a liquid feedline (14) leading to a stator (12) and a rotor (4) which is mounted so that it can rotate with respect to the stator (12) and is provided with at least one nozzle (10) for forming a jet of liquid, **characterized in that** an interrupter device (17), which can be used to supply the liquid to a nozzle (10) intermittently, is provided between the rotor (4) and the stator (12).

5. Device according to Claim 4, **characterized in that** the interrupter device is formed by a control disc (17) which is arranged immoveably with respect to the stator (12) and is provided with at least one control opening (18, 18', 18'') in order to allow passage of liquid to the nozzle (10) in a manner which is restricted in terms of time.

6. Device according to Claim 5, **characterized**
• **in that** the liquid feedline (14) opens, at the line, into a liquid chamber (19) provided on the rotor (4),
• **in that** the rotor (4) is provided with a passage opening (11) which guides the liquid to the nozzle (10),
• **in that** the passage opening (11), by means of a mouthpiece (21 to 21''), opens into the liquid chamber (19), and
• **in that** the passage opening (11) can be closed off intermittently by means of the control disc (17) and is opened when the mouthpiece (21) of the passage opening (11) and the control opening (18, 18', 18'') are in congruent positions.

7. Device according to Claim 6, **characterized in that** a plurality of passage openings (18, 18', 18'') are provided and each passage opening (18, 18', 18'') leads to in each case one nozzle (10) of the rotor (4), at least two mouthpieces (21) of the passage openings (18, 18', 18'') opening into the liquid chamber (19) at in each case different radial distances (r₁, r₂, r₃) from the axis of rotation (3) of the rotor (4), and the control disc (17) being provided with a control opening (18, 18', 18'') which in each case corresponds to a mouthpiece (21) of a passage opening (11) and allows passage of liquid from the liquid chamber to the passage opening.

8. Device according to Claim 7, **characterized in that** a plurality of control openings (18, 18', 18'') are provided at the same radial distance (r₁, r₂, r₃) from the axis of rotation (3) of the rotor (4).

9. Device according to Claim 8, **characterized in that** the control openings (18, 18', 18'') which are arranged at the same radial distance (r₁, r₂, r₃) from the axis of rotation (3) of the rotor (4) are combined in groups.

10. Device according to one of Claims 5 to 9, **characterized in that** a control opening (18, 18', 18'') is designed as a control slot which extends in the circumferential direction of the control disc (17) (Fig. 4).

11. Device according to one of Claims 4 to 10, **characterized in that** the nozzles (10) are designed as round jet nozzles.

## Revendications

1. Procédé pour le décalaminage d'une pièce (22), en particulier d'un produit laminé, dans lequel on déplace la pièce (22) devant un dispositif de décalaminage à rotor (1) et dans celui-ci on projette sur la surface à décalaminer (23) au moins un jet de liquide, qui tourne autour d'un axe de rotation (3) coupant la surface à décalaminer (23) de la pièce (22), dans lequel le jet de liquide est formé par intermittence, c'est-à-dire est temporairement interrompu, **caractérisé en ce que** l'interruption de la formation d'un jet de liquide a lieu deux fois ou plusieurs fois l'un après l'autre, mais toujours seulement pour de courtes durées, c'est-à-dire au maximum sur une rotation du jet de liquide de 10°, de préférence de 5°.

2. Procédé suivant la revendication 1, **caractérisé en ce que** l'on forme plusieurs jets de liquide, un jet de liquide étant chaque fois formé au moyen d'un injecteur propre (10) et étant chaque fois associé, pendant une révolution, à une zone partielle propre (a₁, a₂, a₃) de la surface (23) de la pièce à décalaminer (22).

3. Procédé suivant la revendication 2, **caractérisé en ce que** les jets de liquide sont formés simultanément.

4. Dispositif de décalaminage à rotor pour la mise en oeuvre du procédé suivant l'une quelconque des revendications 1 à 3, avec une conduite d'arrivée de liquide (14) à un stator (12) et un rotor (4) pouvant tourner par rapport au stator (12), qui est pourvu d'au moins un injecteur (10) pour la formation d'un jet de liquide, **caractérisé en ce qu'**il est prévu entre le rotor (4) et le stator (12) un dispositif d'interruption (17), avec lequel l'arrivée de liquide à un injecteur (10) peut être réalisée par intermittence.

5. Dispositif suivant la revendication 4, **caractérisé en ce que** le dispositif d'interruption est formé par un disque de commande (17) disposé de façon immobile par rapport au stator (12), qui est pourvu d'au moins une ouverture de commande (18, 18', 18") en vue d'un passage limité dans le temps de liquide vers l'injecteur (10).

6. Dispositif suivant la revendication 5, **caractérisé en ce que**:
• la conduite d'arrivée de liquide (14) débouche par une conduite dans une chambre de liquide (19) prévue dans le rotor (4),
• le rotor (4) est pourvu d'une ouverture de passage (11) conduisant le liquide à l'injecteur (10),
• l'ouverture de passage (11) débouche par une embouchure (21 à 21") dans la chambre de liquide (19), et
• l'ouverture de passage (11) peut être obturée de façon intermittente au moyen du disque de commande (17) et est libérée en position de recouvrement de l'embouchure (21) de l'ouverture de passage (11) avec l'ouverture de commande (18, 18', 18").

7. Dispositif suivant la revendication 6, **caractérisé en ce qu'**il est prévu une pluralité d'ouvertures de passage (18, 18', 18") et chaque ouverture de passage (18, 18', 18") conduit chaque fois à un injecteur (10) du rotor (4), au moins deux embouchures (21) des ouvertures de passage (18, 18', 18") débouchant dans la chambre de liquide (19) à des distances radiales (r₁, r₂, r₃) chaque fois différentes par rapport à l'axe de rotation (3) du rotor (4) et le disque de commande (17) étant pourvu, chaque fois en correspondance avec une embouchure (21) d'une ouverture de passage (11), d'une ouverture de commande (18, 18', 18") autorisant un passage de liquide de la chambre de liquide vers l'ouverture de passage.

8. Dispositif suivant la revendication 7, **caractérisé en ce qu'**il est prévu plusieurs ouvertures de commande (18, 18', 18") à une seule et même distance radiale (r₁, r₂, r₃) de l'axe de rotation (3) du rotor (4).

9. Dispositif suivant la revendication 8, **caractérisé en ce que** les ouvertures de commande (18, 18', 18") disposées à une seule et même distance radiale (r₁, r₂, r₃) de l'axe de rotation (3) du rotor (4) sont rassemblées en groupes.

10. Dispositif suivant l'une quelconque des revendications 5 à 9, **caractérisé en ce qu'**une ouverture de commande (18, 18', 18") a la forme d'une fente de commande s'étendant en direction périphérique du disque de commande (17) (Fig. 4).

11. Dispositif suivant l'une quelconque des revendications 4 à 10, **caractérisé en ce que** les injecteurs (10) sont des injecteurs à jet rond.
